# EUROPÄISCHE PATENTSCHRIFT

(11) **EP 3 328 551 B1**
(45) Veröffentlichungstag und Bekanntmachung des Hinweises auf die Patenterteilung: **02.10.2019**
(21) Anmeldenummer: 17726931.3
(22) Anmeldetag: 30.05.2017
(51) Int. Cl.: B05B 1/18, E03C 1/04, F21V 33/00

(54) **DUSCHVORRICHTUNG**
SHOWER DEVICE
DISPOSITIF DE DOUCHE

(30) Priorität: 31.05.2016 DE 102016110069
(43) Veröffentlichungstag der Anmeldung: 06.06.2018
(73) Patentinhaber: Aloys F. Dornbracht GmbH & Co. KG, 58640 Iserlohn (DE)
(72) Erfinder: NEUMAYR, Michael, 80469 München (DE)
(74) Vertreter: Gottschald Patentanwälte Partnerschaft mbB
(86) Internationale Anmeldenummer: PCT/EP2017/063021
(87) Internationale Veröffentlichungsnummer: WO 2017/207560

(56) Entgegenhaltungen:
- EP-A1- 2 992 963
- EP-A2- 2 896 757
- DE-A1-102004 001 256
- US-A1- 2015 028 130
- US-B1- 8 307 472

## Beschreibung

Die Erfindung betrifft eine Duschvorrichtung zur Erzeugung mindestens eines Wasserstrahlbildes gemäß dem Oberbegriff von Anspruch 1 sowie eine Duschanordnung mit einer solchen Duschvorrichtung gemäß Anspruch 14. Vorliegend steht die Erzeugung mindestens eines Wasserstrahlbildes bei gleichzeitiger Erzeugung von Beleuchtungseffekten im Vordergrund. Dabei geht es nicht nur um die Bereitstellung eines Wasserauslasses für die Körperpflege, sondern um eine Choreografie betreffend Wasser und Beleuchtung, die zu einem besonderen Duscherlebnis führen soll. Hierfür ist eine Duschvorrichtung erforderlich, die beide genannten Aspekte in besonders flexibler Weise bedient.

Die bekannte Duschvorrichtung (DE 10 2004 001 256 A1), von der die Erfindung ausgeht, zeigt zwar eine Strukturanordnung, die sowohl eine Düsenanordnung, als auch eine Beleuchtungsanordnung aufnimmt. Allerdings ist das resultierende Wasserstrahlbild angesichts der dortigen Düsenanordnung auf das Wasserstrahlbild einer üblichen Brause und die Beleuchtung aufgrund der in der Sichtfläche angeordneten Lichtquellen auf die Beleuchtungswirkung einer üblichen Lichtquelle beschränkt.

Eine weitere bekannte Duschvorrichtung beschreibt die US 2015/0028130 A1. Der Erfindung liegt das Problem zu Grunde, die bekannte Duschvorrichtung derart auszugestalten und weiterzubilden, dass die Flexibilität bei der kombinierten Erzeugung von Wasserstrahlbildern und Beleuchtungseffekten gesteigert wird.

Wesentlich ist zunächst die grundsätzliche Überlegung, dass eine große Austrittsöffnung, an deren äußeren Randbereich eine Düsenanordnung angeordnet ist, bereits eine hohe Flexibilität bei der Erzeugung des Wasserstrahlbildes ermöglicht. Dieser Randbereich eignet sich nämlich für die Aufnahme ganz unterschiedlicher Arten von Düsen der Düsenanordnung, deren Wasser jeweils vom Randbereich zunächst in Richtung der Austrittsöffnung verläuft. Gleichzeitig ergibt sich u.a. in diesem Randbereich ein möglicher Bauraum für die Positionierung einer Beleuchtungsanordnung.

Im Einzelnen wird vorgeschlagen, dass die Strukturanordnung eine Austrittsöffnung für den Austritt des von der Düsenanordnung abgegebenen Wassers bereitstellt und entsprechend einen um den Rand der Austrittsöffnung umlaufenden, äußeren Randbereich aufweist. Interessant dabei ist die Tatsache, dass die Austrittsöffnung während des Duschbetriebs nicht notwendigerweise vollständig mit austretendem Wasser belegt ist, wie dies beispielweise bei einer Düsenöffnung der Fall ist. Vielmehr wird vorzugsweise vorgeschlagen, dass während des Duschbetriebs die Austrittsöffnung zu jedem Zeitpunkt nur anteilig mit austretendem Wasser belegt ist. Dies erlaubt je nach Wasserstrahlbild eine unterschiedliche Belegung der Austrittsöffnung mit austretendem Wasser, was die Flexibilität bei der Erzeugung des Wasserstrahlbildes weiter erhöht.

Weiter ist es vorschlagsgemäß vorgesehen, dass die Düsenanordnung am Randbereich entlang zumindest eines Abschnitts des Randes der Austrittsöffnung verteilt angeordnet ist. Die Düsenanordnung folgt damit dem Verlauf des Randes der Austrittsöffnung. Dabei verläuft während des Duschbetriebs der Weg des von der Düsenanordnung abgegebenen Wassers jeweils vom Randbereich in Richtung der Austrittsöffnung und anschließend durch die Austrittsöffnung. Vorschlagsgemäß muss das von der Düsenanordnung abgegebene Wasser also zunächst zur Austrittsöffnung gelangen, um anschließend durch die Austrittsöffnung hindurchtreten zu können. Mit diesem "Umweg" wird die hohe Flexibilität bei der Auslegung der Duschvorrichtung gewissermaßen erkauft. Dabei wurde gleichsam erkannt, dass gerade dieser Umweg zu neuen Wasserstrahlbildern führt, die die vorschlagsgemäße Duschvorrichtung einzigartig machen.

Wie oben angesprochen, ergibt sich eine entsprechende Flexibilität bei der Auslegung der Beleuchtungsanordnung. Bei der besonders bevorzugten Ausgestaltung gemäß Anspruch 2 dient die obige Austrittsöffnung nicht nur dem Austritt von Wasser, sondern auch dem Austritt zumindest eines Teils des Lichts, das von der Beleuchtungsanordnung erzeugt worden ist.

Grundsätzlich kann die Düsenanordnung nur entlang eines Abschnitts des Randes der Austrittsöffnung verteilt angeordnet sein, wie oben angedeutet. Bei einer besonders bevorzugten Ausgestaltung ist die Düsenanordnung jedoch entlang des gesamtes Randes der Austrittsöffnung verteilt angeordnet, wobei die Verteilung nicht notwendigerweise gleichmäßig vorgesehen sein muss, sondern auch ungleichmäßig vorgesehen sein kann. Denkbar ist grundsätzlich auch eine Verteilung einzelner Gruppen von Düsen der Düsenanordnung.

Aus der Anordnung der Düsenanordnung entlang des Randes der Austrittsöffnung ergibt sich gemäß Anspruch 3, dass der Weg des von der Düsenanordnung abgegebenen Wassers aus mehreren unterschiedlichen Richtungen vom Randbereich zur Austrittsöffnung, vorzugsweise jeweils zum Mittenbereich der Austrittsöffnung, weiter vorzugsweise jeweils sternförmig, verläuft. Damit ergibt sich die Möglichkeit der Erzeugung eines um einen Mittenbereich der Austrittsöffnung symmetrischen Wasserstrahlbildes.

Die besonders bevorzugten Ausgestaltungen gemäß den Ansprüchen 5 bis 8 betreffen die Möglichkeit der Erzeugung unterschiedlicher Wasserstrahlbilder, indem die Düsenanordnung unterschiedliche Arten von Düsen aufweist (Anspruch 5), die mittels einer Ventilanordnung zur Erzeugung unterschiedlicher Wasserstrahlbilder gemäß Anspruch 6 ansteuerbar sind.

Die weiter bevorzugten Ausgestaltungen gemäß dem Anspruch 9 betreffen bevorzugte Möglichkeiten für die Realisierung der Beleuchtungsanordnung. Bei der Reflektoranordnung die einen haubenartigen Reflektor ausweist, lässt sich bei geeigneter Anordnung der mindestens einen Lichtquelle der Beleuchtungsanordnung eine optische Tiefenwirkung erzeugen, die mit einem entsprechenden Wasserstrahlbild weiter verstärkt wird.

Die weiter bevorzugten Ausgestaltungen gemäß dem Anspruch 10 betreffen bevorzugte Formgebungen für die Austrittsöffnung. Dabei lassen sich mit den rundlichen Austrittsöffnungen über den Rand der Austrittsöffnung stetige Wasserstrahlbilder erzeugen, während sich mit den mehreckigen Austrittsöffnungen ganz neue Wasserstrahlbilder erzeugen lassen, die gerade auf die Existenz der Ecken zurückgehen. Dabei ist zu berücksichtigen, dass zumindest eine Ecke der Austrittsöffnung scharfkantig und/oder zumindest eine Ecke der Austrittsöffnung abgerundet sein kann bzw. können.

Bei der besonders bevorzugten Ausgestaltung gemäß Anspruch 12 ist bzw. sind die Düsenanordnung und/oder die Beleuchtungsanordnung durch geeignete Auslegung des Randbereichs der Austrittsöffnung bei bestimmungsgemäßem Gebrauch der Duschvorrichtung vom Randbereich verdeckt und damit nicht sichtbar. Dadurch ergibt sich ein gestalterischer Gesamteindruck, der mit bestehenden Duschvorrichtungen nicht herstellbar ist.

Nach einer weiteren Lehre gemäß Anspruch 14, der eigenständige Bedeutung zukommt, wird eine Duschanordnung als solche beansprucht, bei der eine Duschvorrichtung gemäß der erstgenannten Lehre in oder an eine Raumdecke montiert ist. Auf alle Ausführungen zu der vorschlagsgemäßen Duschvorrichtung darf verwiesen werden.

Bei der besonders bevorzugten Ausgestaltung gemäß Anspruch 15 ist das kleinste lichte Innenmaß der Austrittsöffnung von nennenswerter Größe im Verhältnis zu der Höhe der Austrittsöffnung oder der Raumdecke, in oder an die die Duschvorrichtung montiert ist, über dem Raumboden. Durch die außergewöhnliche Größe der Austrittsöffnung ergibt sich einerseits die oben angesprochene Flexibilität hinsichtlich des Wasserstrahlbildes und der Beleuchtungseffekte und andererseits hinsichtlich des gestalterischen Gesamteindrucks.

Im Folgenden wird die Erfindung anhand einer lediglich Ausführungsbeispiele darstellenden Zeichnung näher erläutert. In der Zeichnung zeigt:
- Fig. 1: eine vorschlagsgemäße Duschanordnung mit einer vorschlagsgemäßen Duschvorrichtung in einer perspektivischen Ansicht,
- Fig. 2: die Duschvorrichtung aus Fig. 1 in einer Schnittdarstellung entlang der Schnittlinie II - II während der Erzeugung eines ersten Wasserstrahlbildes,
- Fig. 3: die Duschvorrichtung gemäß Fig. 2 während der Erzeugung eines zweiten Wasserstrahlbildes,
- Fig. 4: die Duschvorrichtung gemäß Fig. 2 in einer ausschnittsweisen, den Randbereich der Austrittsöffnung betreffenden Darstellung und
- Fig. 5: eine weitere, vorschlagsgemäße Duschvorrichtung in einer Darstellung gemäß Fig. 4.

Die in der Zeichnung dargestellte Duschvorrichtung 1 dient der Erzeugung mindestens eines Wasserstrahlbildes 2, 3, wie weiter unten noch im Detail erläutert wird.

Die folgenden Ausführungen betreffen in erster Linie die in den Fig. 1 bis 4 gezeigte Ausführungsform. Alle diesbezüglichen Erläuterungen gelten für die Ausgestaltung gemäß Fig. 5 entsprechend, deren grundsätzlicher struktureller Aufbau dem Aufbau der in den Fig. 1 bis 4 gezeigten Ausgestaltung entspricht.

Die Duschvorrichtung 1 ist mit einer Strukturanordnung 4 ausgestattet, die den strukturellen mechanischen Aufbau der Duschvorrichtung 1 bestimmt. Hier und vorzugsweise weist die Strukturanordnung 4 eine Trägeranordnung 5 und ein Gehäuse 6 zur Aufnahme der Trägeranordnung 5 auf. Die Strukturanordnung 4 kann entsprechend aus einer Mehrzahl von Komponenten gebildet sein. Denkbar ist aber auch, dass die Strukturanordnung 4 einstückig ausgestaltet ist.

Die Strukturanordnung 4 ist hier und vorzugsweise bis auf die Austrittsöffnung im Wesentlichen geschlossen ausgebildet. Damit lässt sich die Duschvorrichtung 1 weitgehend unabhängig von den jeweils herrschenden Umgebungsbedingungen montieren.

In besonders bevorzugter und hier dargestellter Ausgestaltung ist die Strukturanordnung 4 so getroffen, dass die Duschvorrichtung 1 insgesamt als zusammenhängendes Einsetzmodul für die Deckenmontage ausgestaltet ist. Grundsätzlich kann die Duschvorrichtung 1 aber auch als zusammenhängendes Aufsetzmodul ausgestaltet sein.

Die Duschvorrichtung 1 weist weiter eine noch zu erläuternde Düsenanordnung 7 mit mindestens einer Düse, vorzugsweise mit mindestens zwei Düsen, weiter vorzugsweise mit mindestens drei Düsen, für die Abgabe von Wasser W auf. Die Abgabe von Wasser W durch die Düsenanordnung 7 erfolgt zumindest für einen Teil der Düsenanordnung 7 jeweils zu der noch zu erläuternden Austrittsöffnung 9, insbesondere zu einem Mittenbereich 16 der Austrittsöffnung 9, hin. Der Begriff "Düse" ist vorliegend stets weit zu verstehen.

Ferner weist die Duschvorrichtung 1 eine ebenfalls noch zu erläuternde Beleuchtungsanordnung 8 mit mindestens einer Lichtquelle für die Abgabe von Licht auf.

Wesentlich ist nun, dass die Strukturanordnung 4 eine schon angesprochene Austrittsöffnung 9, hier und vorzugsweise eine einzige Austrittsöffnung 9, für den Austritt des von der Düsenanordnung 7 abgegebenen Wassers W bereitstellt. Für den Austritt von Wasser W bildet die Austrittsöffnung 9 eine lichte Weite aus.

Die Strukturanordnung 4 weist einen um den Rand 10 der Austrittsöffnung 9 umlaufenden, äußeren Randbereich 11 auf. Wie in den Darstellungen gemäß Fig. 2 und 3 zu erkennen ist, ist der Randbereich 11 vorliegend dadurch definiert, dass er um die Austrittsöffnung 9 umläuft. Dabei kann es, wie in den Fig. 2 und 3 gezeigt, vorgesehen sein, dass sich der Randbereich 11 vom Rand 10 ausgehend in eine Ebene erstreckt, die von der Ebene, die von dem Rand 10 gebildet ist, im montierten Zustand nach oben hin beabstandet ist.

Der Randbereich 11 ist vorzugsweise aus einem undurchsichtigen Material, insbesondere aus einem Kunststoffmaterial, gebildet. Damit eignet er sich gut zum Verdecken der Düsenanordnung 7 und/oder der Beleuchtungsanordnung 8, wie noch erläutert wird.

Fig. 2 und 3 zeigen zwei Varianten für den Duschbetrieb der vorschlagsgemäßen Duschvorrichtung 1, bei denen unterschiedliche Wasserstrahlbilder 2, 3 erzeugt werden. Dabei wird deutlich, dass bei der Erzeugung beider Wasserstrahlbilder 2, 3 die Austrittsöffnung 9 zu jedem Zeitpunkt nur anteilig mit austretendem Wasser W belegt ist. Dies bedeutet, dass die Austrittsöffnung 9 viel größer ist, als für den Austritt des von der Düsenanordnung 7 erzeugten Wassers an sich erforderlich wäre. Dies eröffnet aber die Möglichkeit der Erzeugung von Wasserstrahlbildern, die mit den üblichen, kleinen Austrittsöffnungen 9 nicht erzeugbar sind.

Der Schnittansicht A-A gemäß Fig. 2 ist zu entnehmen, dass die Düsenanordnung 7 an dem von der Strukturanordnung 4 bereitgestellten Randbereich 11 entlang zumindest eines Abschnitts des Randes 10 der Austrittsöffnung 9 verteilt angeordnet ist. Es wurde schon darauf hingewiesen, dass die Düsenanordnung 7 dem Verlauf des Randes 10 der Austrittsöffnung 9 folgt.

In einer bevorzugten Ausgestaltung ist die Düsenanordnung 7 an dem von der Strukturanordnung 4 bereitgestellten Randbereich 11 entlang zumindest eines Viertels des Randes 10 der Austrittsöffnung 9, weiter vorzugsweise entlang zumindest der Hälfte des Randes 10 der Austrittsöffnung 9, verteilt angeordnet. Hier und vorzugsweise ist es so, dass die Düsenanordnung 7 entlang des gesamten Randes 10 der Austrittsöffnung 9 verteilt angeordnet ist.

Aus Fig. 2 ergibt sich ferner, dass während des Duschbetriebs der Weg des von der Düsenanordnung 7 abgegebenen Wassers W jeweils vom Randbereich 11 in Richtung der Austrittsöffnung 9 und anschließend durch die Austrittsöffnung 9 verläuft. Komponenten des Weges des von der Düsenanordnung 7 abgegebenen Wassers W sind in Fig. 2 mit den Bezugszeichen 12, 13 angedeutet.

Der Zeichnung ist weiter zu entnehmen, dass im montierten Zustand das Austreten des Wassers W aus der Austrittsöffnung 9 jedenfalls eine nach unten gerichtete Bewegungskomponente aufweist. Hier und vorzugsweise ist es so, dass die nach unten gerichtete Bewegungskomponente des Wassers W ausschließlich gravitationsbedingt ist. Die Düsenanordnung 7 selbst erzeugt also hier und vorzugsweise keine nach unten gerichtete Kraftkomponente auf das Wasser W. Alternativ ist es grundsätzlich denkbar, dass die Düsenanordnung 7 eine nach unten gerichtete Kraftkomponente auf das Wasser W ausübt, also eine Beschleunigung des Wassers W nach unten hin bewirkt.

Der Weg des von der Beleuchtungsanordnung 8 erzeugten Lichts L ist in den Fig. 2 und 3 mit den Bezugszeichen 14 und 15 angedeutet. Daraus wird deutlich, dass hier und vorzugsweise das von der Beleuchtungsanordnung 8 erzeugte Licht L zumindest zum Teil, weiter vorzugsweise im Wesentlichen, aus der Austrittsöffnung 9 austritt. Damit wird die Austrittsöffnung 9 doppelt genutzt, nämlich einerseits für den Austritt von Wasser W und andererseits für den Austritt für Licht L, was den konstruktiven Aufbau der Duschvorrichtung 1 vereinfacht.

Wie in Fig. 1 gezeigt, ist die Einbaulage der Duschvorrichtung 1 vorzugsweise im Wesentlichen horizontal, so dass die der Austrittsöffnung 9 zugeordnete Durchtrittsfläche 9a im montierten Zustand im Wesentlichen horizontal ausgerichtet ist. Dabei ist die Austrittsöffnung 9 bezogen auf eine Symmetrieachse 9b vorzugsweise symmetrisch ausgestaltet, wobei die Symmetrieachse 9b hier und vorzugsweise im Wesentlichen vertikal, also von oben nach unten verlaufend, ausgerichtet ist.

Wie oben angedeutet, ist die Düsenanordnung 7 bei den dargestellten Ausführungsformen entlang des gesamten Randes 10 der Austrittsöffnung 9 verteilt angeordnet. Unabhängig von der Erstreckung der Düsenanordnung 7 entlang des Randes 10 der Austrittsöffnung 9 kann die Verteilung gleichmäßig oder ungleichmäßig vorgesehen sein.

Fig. 2 zeigt, dass der Weg 12 des von der Düsenanordnung 7 abgegebenen Wassers W aus mehreren unterschiedlichen Richtungen vom Randbereich 11 zur Austrittsöffnung 9, hier und vorzugsweise auf einen Mittenbereich 16 der Austrittsöffnung 9 zu, verläuft. Der Mittenbereich 16 liegt hier und vorzugsweise im Bereich des Flächenschwerpunkts der Austrittsöffnung 9.

Fig. 2 zeigt, dass sich auf Grund der gleichmäßigen Verteilung der Düsenanordnung 7 entlang des Randes 10 der Austrittsöffnung 9 ein sternförmiger Verlauf des Weges 12 ergibt. Je nach Wasserstrahlbild 2, 3 ändert sich der Flächenanteil, zu dem das während des Duschbetriebs von der Düsenanordnung 7 abgegebene Wasser W die Durchtrittsfläche 9a der Austrittsöffnung 9 durchtritt. Grundsätzlich kann der Flächenanteil während des Duschbetriebs zu jedem Zeitpunkt weniger als 50%, vorzugsweise weniger als 40%, und, weiter vorzugsweise wie hier, weniger als 20% betragen. Aus der Darstellung gemäß Fig. 2 wird deutlich, dass der Flächenanteil 9a hier sogar weitaus weniger als 20% beträgt. In besonders bevorzugter Ausgestaltung ist es so, dass zumindest bei einem Wasserstrahlbild 2 (Fig. 2) nur ein Rand-naher Bereich der Austrittsöffnung 9 mit austretendem Wasser W belegt ist, so dass jedenfalls der Mittenbereich 16 frei von Wasser W ist.

Die Fig. 2 bis 4 zeigen, dass der Randbereich 11 einen beträchtlichen Bauraum für die Düsenanordnung 7 bereitstellt, so dass eine Mehrzahl unterschiedlicher Düsen der Düsenanordnung 7 zur Anwendung kommen können.

Bei dem dargestellten und insoweit bevorzugten Ausführungsbeispiel weist die Düsenanordnung 7 eine erste Gruppe 17 aus mindestens zwei Düsen 18 erster Art auf. Hier und vorzugsweise weist die erste Gruppe 17 mehr als zwei Düsen 18 erster Art auf. Bei dem dargestellten und insoweit bevorzugten Ausführungsbeispiel weist die Düsenanordnung 7 ferner eine zweite Gruppe 19 aus mindestens zwei Düsen 20 zweiter Art auf. Hier und vorzugsweise weist die zweite Gruppe 19 eine Vielzahl von Düsen 20 zweiter Art auf. Grundsätzlich ist es auch denkbar, jedoch hier nicht dargestellt, dass die Düsenanordnung 7 eine dritte Gruppe aus mindestens zwei Düsen dritter Art, sowie weitere Gruppen aus Düsen weiterer Arten aufweist.

Bei dem dargestellten und insoweit bevorzugten Ausführungsbeispiel handelt es sich bei der Düse 18 erster Art ganz allgemein um eine Schwalldüse. Dies soll vorliegend bedeuten, dass ein beschleunigter Einzelstrahl von der Düse 18 erster Art nicht ausgeht. Im einfachsten Fall handelt es sich bei der Düse 18 erster Art um eine einfache Schlauchöffnung. Alternativ kann es sich bei der Düse 18 erster Art auch um eine Schlitzdüse handeln, wie in Fig. 5 gezeigt ist.

Fig. 2 zeigt beispielhaft, dass eine Ventilanordnung 21 vorgesehen ist, mit der die Düsenanordnung 7 mit Wasser W ansteuerbar, also mit Wasser W beaufschlagbar ist, welches Wasser W von der Düsenanordnung 7 wie oben angesprochen abgegeben wird. In den Fig. 2 und 3 ist eine Ventilanordnung 21 beispielhaft dargestellt, deren in der Zeichnung links dargestellter Eingang an eine Wasserversorgung angeschlossen ist und deren in der Zeichnung rechts dargestellte Ausgänge an die erste Gruppe 17 von Düsen 18 erster Art und an die zweite Gruppe 19 von Düsen 20 zweiter Art angeschlossen sind. Die Düsenanordnung 7 ist in diesem Sinne mittels der Ventilanordnung 21 hydraulisch ansteuerbar. Die Ventilanordnung 21 ist wiederum von einer hier nicht dargestellten Steueranordnung elektrisch ansteuerbar.

In besonders bevorzugter Ausgestaltung können in Abhängigkeit von der Art des gewünschten Wasserstrahlbildes 2, 3 verschiedene Düsen 18, 20 der Düsenanordnung 7, hier und vorzugsweise Düsen 18, 20 unterschiedlicher Art, angesteuert werden. Grundsätzlich können auch Größen wie Wasserdruck oder Volumenstrom mittels der Ventilanordnung 21 oder einer weiteren Ventilanordnung eingestellt werden.

Beispielsweise kann die Düsenanordnung 7 mittels der Ventilanordnung 21 derart angesteuert werden, dass das Wasserstrahlbild 2 über zumindest einen Teil des Randes 10 der Austrittsöffnung 9 einen Schwallstrahl ergibt, der vom Rand 10 der Austrittsöffnung 9 abgeht. Dies ist beispielhaft in Fig. 2 gezeigt. Hier sind die Düsen 18 erster Art der Düsenanordnung 7 angesteuert, also mit Wasser W beaufschlagt, so dass das von der Düsenanordnung 7 abgegebene Wasser W über den Randbereich 11 zum Rand 10 gelangt und dort in Form eines Schwallstrahls abgeht.

Um sicherzustellen, dass sich über den Rand 10 der Austrittsöffnung 9 ein gleichmäßiger Schwallstrahl ergibt, ist der Düsenanordnung 7 vorzugsweise eine insbesondere umlaufende Speicherrinne 22 zugeordnet. Die Speicherrinne 22 ist weiter vorzugsweise zwischen der Düsenanordnung 7 im Übrigen, hier zwischen den Düsen erster Art 18, und dem Rand 10 der Austrittsöffnung 9 angeordnet, in die die Düsenanordnung 7 im Übrigen, hier die Düsen 18 erster Art, Wasser W einleitet, bzw. einleiten. Das Wasser W tritt dabei gleichmäßig über die Kante 23 der Speicherrinne 22, was die Basis für einen über den Rand 10 der Austrittsöffnung 9 gleichmäßigen Schwallstrahl ist. Die Speicherrinne 22 ist vorliegend Bestandteil der Düsenanordnung 7 und ist entsprechend am Randbereich 11 entlang zumindest eines Abschnitts des Randes 10 der Austrittsöffnung 9, hier über den gesamten Rand 10 der Austrittsöffnung 9, verteilt angeordnet.

Zur Erzeugung des Wasserstrahlbildes 3, das in Fig. 3 gezeigt ist, lässt sich die Düsenanordnung 7 mittels der Ventilanordnung 21 derart ansteuern, dass das Wasserstrahlbild 3 über zumindest einen Teil des Randes 10 der Austrittsöffnung 9 eine Vielzahl von Einzelstrahlen ergibt, deren Weg eine Flugbahn von der Düsenanordnung 7 über den Randbereich 11 hinweg in die Austrittsöffnung 9 ist. Hier werden ausschließlich die Düsen 20 zweiter Art mit Wasser W angesteuert, wie ebenfalls in Fig. 3 gezeigt ist.

Um die obige Flugbahn des Wassers W realisieren zu können, ist es vorgesehen, dass zumindest ein Teil der Düsen der Düsenanordnung 7, hier die Düsen 20 zweiter Art, im montierten Zustand gegenüber der Horizontalen 24 nach oben geneigt angeordnet ist bzw. sind. Bei dem dargestellten und insoweit bevorzugten Ausführungsbeispiel ist die obige Neigung der Düsen 20 zweiter Art gegenüber der Horizontalen 24 um einen Winkel α von etwa 55° vorgesehen. Vorzugsweise liegt der Neigungswinkel α gegenüber der Horizontalen 24 in einem Bereich zwischen 30° und 80°, weiter vorzugsweise in einem Bereich zwischen 40° und 70°.

Die Beleuchtungsanordnung 8 kann grundsätzlich mehrere Lichtquellen 25, 26 aufweisen. Hier und vorzugsweise ist es so, dass die Beleuchtungsanordnung 8 mindestens eine Lichtquelle 25 aufweist, die im Randbereich 11 der Austrittsöffnung 9 angeordnet ist. In besonders bevorzugter Ausgestaltung ist die Lichtquelle 25 entlang zumindest eines Abschnitts des Randes 10 der Austrittsöffnung 9 angeordnet. Hier und vorzugsweise ist es sogar so, dass die Lichtquelle 25 entlang des gesamten Randes 10 der Austrittsöffnung 9 angeordnet ist. Dabei ist es weiter vorzugsweise vorgesehen, dass die Beleuchtungsanordnung 8 als Lichtquelle 25 ein LED-Band aufweist, das entlang zumindest eines Abschnitts des Randes 10 der Austrittsöffnung 9 angeordnet ist. Wie in der Darstellung gemäß Fig. 2 gezeigt, ist das LED-Band hier und vorzugsweise entlang des gesamten Randes 10 der Austrittsöffnung 9 angeordnet. Eine weitere Lichtquelle 26 ist in Fig. 5 gezeigt und wird weiter unten noch erläutert.

Im Übrigen kann die Beleuchtungsanordnung 8 eine nicht dargestellte Lichtquelle aufweisen, die sich im montierten Zustand im Bereich der Austrittsöffnung 9, in Fig. 2 oberhalb des Randes 10 der Austrittsöffnung 9, weiter vorzugsweise oberhalb des Mittenbereichs 16 der Austrittsöffnung 9, befinden kann. Weitere Lichtquellen der Beleuchtungsanordnung 8 sind denkbar.

Um eine indirekte Ausleuchtung der Austrittsöffnung 9 sowie des aus der Austrittsöffnung 9 austretenden Wassers W zu realisieren, ist die Beleuchtungsanordnung 8 vorzugsweise mit einer Reflektoranordnung 27 ausgestattet, wobei die Lichtstrahlen zumindest einer Lichtquelle 25, 26 der Beleuchtungsanordnung8 von der Reflektoranordnung 27 reflektiert werden und anschließend durch die Austrittsöffnung 9 austreten. Bei dem dargestellten und insoweit bevorzugten Ausführungsbeispiel weist die Reflektoranordnung 27 einen haubenartigen Reflektor 28 auf, der sich hier und vorzugsweise über die gesamte Austrittsöffnung 9 erstreckt. Weiter vorzugsweise und in den Fig. 2 und 3 dargestellt ist es so, dass sich der Reflektor 28 über zumindest einen Teil des Randbereichs 11 der Austrittsöffnung 9, insbesondere über den gesamten Randbereich 11 der Austrittsöffnung 9, erstreckt. Es wurde bereits darauf hingewiesen, dass sich durch eine derartige Reflektoranordnung 27 eine optische Tiefenwirkung bei einem Blick in die Austrittsöffnung 9 gibt.

Beide in der Zeichnung dargestellten Ausführungsformen weisen eine rundliche Austrittsöffnung 9, insbesondere eine kreisrunde Austrittsöffnung 9, auf. Anstelle der kreisrunden Ausgestaltung der Austrittsöffnung 9 kann grundsätzlich eine elliptische Ausgestaltung der Austrittsöffnung 9 oder eine Ausgestaltung der Austrittsöffnung 9 nach Art eines Langloches vorgesehen sein. Die rundliche Ausgestaltung erlaubt einen stetigen Verlauf des Wasserstrahlbildes 2, 3 entlang des Randes 10 der Austrittsöffnung 9, wie ebenfalls bereits erläutert wurde.

Alternativ kann die Austrittsöffnung 9 aber auch mehreckig ausgestaltet sein. In besonders bevorzugter Ausgestaltung ist die Austrittsöffnung 9 dann dreieckig, viereckig, fünfeckig oder sechseckig ausgestaltet. Dabei ist wie oben angedeutet zu berücksichtigen, dass zumindest eine Ecke der Austrittsöffnung 9 scharfkantig und/oder zumindest eine Ecke der Austrittsöffnung 9 abgerundet sein kann bzw. können.

Grundsätzlich kann die Austrittsöffnung 9 auch mehrseitig ausgestaltet sein, wobei die Austrittsöffnung 9 beispielsweise dreiseitig, vierseitig, fünfseitig oder sechsseitig ausgestaltet ist. Dabei umfasst eine solche mehrseitige Ausgestaltung alle Formgebungen der Austrittsöffnung 9, bei denen sich einzelne Seiten identifizieren lassen. Vorzugsweise ist zumindest eine dieser Seiten zumindest abschnittsweise gerade ausgebildet.

Bei einer sowohl hinsichtlich der Erzeugung des Wasserstrahlbildes 2, 3 als auch in gestalterischer Hinsicht vorteilhaften Ausgestaltung ist der Randbereich 11 zumindest abschnittsweise, vorzugsweise in dem der Austrittsöffnung 9 zugewandten Abschnitt des Randbereichs 11, trichterförmig ausgestaltet, wobei im montierten Zustand der trichterförmige Abschnitt 29 des Randbereichs 11 sich nach unten hin verjüngend ausgestaltet ist. Der trichterförmige Abschnitt 29 bildet hier einen Übergangsabschnitt von der Düsenanordnung 7 zu dem Rand 10 der Austrittsöffnung 9. Bei dem in Fig. 2 gezeigten Wasserstrahlbild 2 ergibt sich eine laminare Strömung von der Kante 23 der Speicherrinne 22 hin zum Rand 10 der Austrittsöffnung 9.

In der Zeichnung ebenfalls dargestellt ist die Tatsache, dass dem obigen, trichterförmigen Abschnitt 29 von unten ein weiterer Trichterabschnitt 30 angesetzt ist, der die Duschvorrichtung 1 einerseits gestalterisch weiter verbessert. Andererseits ist es denkbar, zwischen den beiden trichterförmigen Abschnitten 29, 30 weitere Düsen anzuordnen, die zusätzlich zu der vorschlagsgemäßen Düsenanordnung 7 zu dem jeweiligen Wasserstrahlbild 2, 3 beitragen können, indem das von diesen weiteren Düsen abgegebene Wasser W durch den zwischen den beiden trichterförmigen Abschnitten 29, 30 erzeugten Spalt 31 nach außen tritt.

Ein besonders gefälliger, gestalterischer Gesamteindruck ergibt sich bei den dargestellten Ausführungsbeispielen dadurch, dass die Düsenanordnung 7 und die Beleuchtungsanordnung 8 derart angeordnet sind, dass bei montiertem Zustand bei Aufsicht 32 auf die Sichtfläche der Duschvorrichtung 1, speziell auf die Austrittsöffnung 9, in Fig. 2, 3 nach oben, die Düsenanordnung 7 und die Beleuchtungsanordnung 8 durch die Anordnung im Randbereich 11 der Austrittsöffnung 9 durch den Randbereich 11 verdeckt und damit nicht sichtbar ist bzw. sind. Dies kann grundsätzlich auch nur für eine der Komponenten Düsenanordnung 7 und Beleuchtungsanordnung 8 vorgesehen sein. Damit ist bzw. sind die Düsenanordnung 1 und/oder die Beleuchtungsanordnung 8 für eine Person, die unter der Duschvorrichtung 1 steht, vorteilhafterweise verborgen.

Um die oben angesprochene, verborgene Anordnung der Düsenanordnung 7 bzw. der Beleuchtungsanordnung 8 weiter zu verbessern, ist es vorzugsweise vorgesehen, dass die Strukturanordnung 4 eine Blende 33 aufweist, die den Rand 10 der Austrittsöffnung 9 bereitstellt und die zumindest einen Teil der Düsenanordnung 7 und/oder der Beleuchtungsanordnung 8 bei der obigen Aufsicht 32 auf die Sichtfläche der Duschvorrichtung 1 abdeckt. Hier und vorzugsweise ist die Blende 33 zumindest zum Teil im Wesentlichen trichterförmig und wird durch die beiden trichterförmigen Abschnitte 29, 30 bereitgestellt. Alternativ kann es auch vorgesehen sein, dass die Blende 33 andere Formen aufweist und beispielsweise im Wesentlichen ringförmig ist. Wie der Zeichnung zu entnehmen ist, bildet die Blende 33 hier einen Teil des oben angesprochenen Randbereichs 11 der Austrittsöffnung 9.

Die Austrittsöffnung 9 der vorschlagsgemäßen Duschvorrichtung 1 ist vergleichsweise groß, wie weiter oben bereits erläutert worden ist. Hier und vorzugsweise beträgt das kleinste lichte Innenmaß 34 der Austrittsöffnung 9 mindestens 150mm, weiter vorzugsweise mindestens 200mm, weiter vorzugsweise mindestens 400mm, weiter vorzugsweise mindestens 500mm und bei einer für besonders große Räume geeigneten Variante vorzugsweise mindestens 800mm. Je nach Einbauort ergibt sich bei geeigneter Wahl der Austrittsöffnung 9 ein entsprechend einzigartiger Gesamteindruck.

Fig. 5 zeigt eine weitere bevorzugte Ausgestaltung einer vorschlagsgemäßen Duschvorrichtung 1 in einer Darstellung gemäß Fig. 4. Wie schon erläutert, entspricht der Aufbau dieser weiteren Duschvorrichtung 1 dem Aufbau der in den Fig. 1 bis 4 dargestellten Duschvorrichtung 1.

Eine Besonderheit der in Fig. 5 dargestellten Duschvorrichtung 1 besteht darin, dass die Düsenanordnung 7 durch eine Mehrzahl linearer Leistenabschnitte 39 realisiert ist, die entlang des Randes 10 der Austrittsöffnung 9 angeordnet sind. Insoweit ist das Merkmal der Verteilung der Düsenanordnung 7 entlang des Randes 10 der Austrittsöffnung 9 wie oben angedeutet weit zu verstehen.

Ferner handelt es sich hier bei den Düsen 18 erster Art um Schlitzdüsen, deren Schlitze wiederum entlang des Randes 10 der Austrittsöffnung 9 angeordnet sind. Dadurch wird die gleichmäßige Erzeugung des Schwallstrahles entlang des Randes 10 der Austrittsöffnung 9 bei dem in Fig. 2 dargestellten Wasserstrahlbild begünstigt. Insoweit ist es bei dem in Fig. 5 dargestellten Ausführungsbeispiel auch nicht unbedingt notwendig, eine der Düsenanordnung 7 zugeordnete Speicherrinne 22 in der in Fig. 2 gezeigten Ausprägung zu realisieren. Die in Fig. 5 gezeigte Speicherrinne 22 ist weitaus flacher, so dass ein Abfluss des in der Speicherrinne 22 verbleibenden Wassers W nach der Benutzung der Duschvorrichtung 1 unproblematisch ist.

Schließlich ist bei dem in Fig. 5 dargestellten Ausführungsbeispiel bemerkenswert, dass eine zusätzliche Lichtquelle 26 in Form von entlang des Randes 10 der Austrittsöffnung 9 verteilter Leuchtmittel 26a, insbesondere LEDs, vorgesehen ist, der einen Teil des von der Düsenanordnung 7 abgegebenen Wassers W anstrahlt. Hier und vorzugsweise ist es so, dass die weitere Lichtquelle 26 das auf der oben angesprochenen Flugbahn befindliche Wasser W anstrahlt, so dass das auf der Flugbahn befindliche Wasser W nach Art eines Lichtleiters wirkt. Hierdurch kommt es zu optisch besonders interessanten Beleuchtungseffekten.

Es darf noch darauf hingewiesen werden, dass die vorschlagsgemäße Duschvorrichtung 1 grundsätzlich weitere Düsenanordnungen aufweisen kann, die in üblicher Art und Weise ausgestaltet und angeordnet sein können. Beispielsweise können auch zusätzliche Düsen in der Sichtfläche der Duschvorrichtung 1 angeordnet sein, ohne dass die Gesamtvorrichtung von der vorschlagsgemäßen Lehre abweicht.

Nach einer weiteren Lehre, der eigenständige Bedeutung zukommt, wird eine Duschanordnung 35 mit einer Raumdecke 37 und einem Raumboden 38 sowie mit einer Duschvorrichtung 1 gemäß der erstgenannten Lehre beansprucht, wobei die Duschvorrichtung 1 in oder an die Raumdecke 36 über dem Raumboden 37 montiert ist.

Die Montage in die Raumdecke 36 ist in Fig. 1 gezeigt. Die Austrittsöffnung 9 liegt dabei etwa in der Ebene der Raumdecke 36, bei der es sich grundsätzlich um eine abgehängte Raumdecke handeln kann. Auf alle Ausführungen zu der vorschlagsgemäßen Duschvorrichtung 1 darf verwiesen werden.

Die Duschvorrichtung 1 kann auch an eine Raumdecke 36 montiert und vorzugsweise an die Raumdecke 36 angesetzt sein. Es ist dabei denkbar, dass der wesentliche Teil der Duschvorrichtung 1 im montierten Zustand nach unten versetzt zu der Raumdecke 36 angeordnet ist.

Wie oben angesprochen, kommt dem Verhältnis zwischen dem kleinsten lichten Innenmaß 34 der Austrittsöffnung 9 zu der Höhe 37 der Austrittsöffnung 9 oder der Raumdecke 36 über einem Raumboden 38 besondere Bedeutung zu. Hier und vorzugsweise ist das Verhältnis zwischen dem kleinsten lichten Innenmaß 34 der Austrittsöffnung 9 zu der Höhe 37 der Austrittsöffnung 9 oder der Raumdecke 36 über dem Raumboden 38 größer als 0,05, weiter vorzugsweise größer als 0,1, weiter vorzugsweise größer als 0,2 und insbesondere größer als 0,3.

Bei Wasserstrahlbildern 2, 3, die von dem Rand 10 der Austrittsöffnung 9 abgehen, kommt es regelmäßig im Laufe des nach unten gerichteten Weges 13 des Wassers W zu einem Punkt der Bündelung des Wassers W, ähnlich einem Brennpunkt bei optischen Systemen. Hier und vorzugsweise ist es so, dass der Punkt der Bündelung bei der vorschlagsgemäßen Duschanordnung 35 oberhalb des Raumbodens 38 gelegen ist, über dem die Duschanordnung 35 montiert ist. Dies hat sich in Versuchen für die Gebrauchstauglichkeit des betreffenden Wasserstrahlbildes 2, 3 als vorteilhaft herausgestellt.

## Patentansprüche

1. Duschvorrichtung zur Erzeugung mindestens eines Wasserstrahlbildes (2, 3) mit einer Strukturanordnung (4), mit einer Düsenanordnung (7) und mit einer Beleuchtungsanordnung (8),
wobei die Strukturanordnung (4) eine Austrittsöffnung (9) für den Austritt des von der Düsenanordnung (7) abgegebenen Wassers (W) bereitstellt, **dadurch gekennzeichnet, dass** die Strukturanordnung einen um den Rand (10) der Austrittsöffnung (9) umlaufenden, äußeren Randbereich (11) aufweist, dass während des Duschbetriebs die Austrittsöffnung (9) zu jedem Zeitpunkt, insbesondere nur anteilig, mit austretendem Wasser (W) belegt ist, dass die Düsenanordnung (7) am Randbereich (11) entlang zumindest eines Abschnitts des Randes (10) der Austrittsöffnung (9), insbesondere über mindestens ein Viertel des Randes (10) der Austrittsöffnung (9), verteilt angeordnet ist und dass während des Duschbetriebs der Weg des von der Düsenanordnung (7) abgegebenen Wassers (W) jeweils vom Randbereich (11) in Richtung der Austrittsöffnung (9) und anschließend durch die Austrittsöffnung (9) verläuft.

2. Duschvorrichtung nach Anspruch 1, **dadurch gekennzeichnet, dass** das von der Beleuchtungsanordnung (8) erzeugte Licht (L) zumindest zum Teil, vorzugsweise im Wesentlichen, aus der Austrittsöffnung (9) austritt.

3. Duschvorrichtung nach einem der vorhergehenden Ansprüche, **dadurch gekennzeichnet, dass** der Weg (12, 13) des von der Düsenanordnung (7) abgegebenen Wassers (W) aus mehreren unterschiedlichen Richtungen vom Randbereich (11) zur Austrittsöffnung (9), vorzugsweise auf einen Mittenbereich (16) der Austrittsöffnung (9) zu, weiter vorzugsweise sternförmig, verläuft.

4. Duschvorrichtung nach einem der vorhergehenden Ansprüche, **dadurch gekennzeichnet, dass** der Flächenanteil, zu dem das von der Düsenanordnung (7) abgegebene Wasser (W) während des Duschbetriebs die Durchtrittsfläche (9a) der Austrittsöffnung (9) durchtritt, zu jedem Zeitpunkt weniger als 50%, vorzugsweise weniger als 40%, weiter vorzugsweise weniger als 20% beträgt.

5. Duschvorrichtung nach einem der vorhergehenden Ansprüche, **dadurch gekennzeichnet, dass** die Düsenanordnung (7) eine erste Gruppe (17) aus mindestens zwei Düsen (18) erster Art aufweist, vorzugsweise, dass die Düsenanordnung (7) eine zweite Gruppe (19) aus mindestens zwei Düsen (20) zweiter Art aufweist, weiter vorzugsweise, dass die Düsenanordnung (7) eine dritte Gruppe aus mindestens zwei Düsen dritter Art aufweist, weiter vorzugsweise, dass die Düse (18) erster Art eine Schwallstrahldüse ist, und/oder, dass die Düse (20) zweiter Art eine Einzelstrahldüse ist, und/oder, dass die Düse dritter Art eine Schwallstrahldüse oder eine Einzelstrahldüse ist.

6. Duschvorrichtung nach einem der vorhergehenden Ansprüche, **dadurch gekennzeichnet, dass** eine Ventilanordnung (21) vorgesehen ist, mit der die Düsenanordnung (7) mit Wasser (W) ansteuerbar ist, vorzugsweise, dass in Abhängigkeit von der Art des Wasserstrahlbildes (2, 3) verschiedene Düsen der Düsenanordnung (7), vorzugsweise Düsen unterschiedlicher Art, angesteuert werden, weiter vorzugsweise, dass die Düsenanordnung (7) mittels der Ventilanordnung (21) derart ansteuerbar ist, dass das Wasserstrahlbild (2, 3) über zumindest einen Teil des Randes (10) der Austrittsöffnung (9) einen Schwallstrahl ergibt, der vom Rand (10) der Austrittsöffnung (9) abgeht, und/oder über zumindest einen Teil des Randes (10) der Austrittsöffnung (9) eine Vielzahl von Einzelstrahlen ergibt, deren Weg eine Flugbahn von der Düsenanordnung (7) über den Randbereich (11) hinweg in die Austrittsöffnung (9) ist.

7. Duschvorrichtung nach einem der vorhergehenden Ansprüche, **dadurch gekennzeichnet, dass** der Düsenanordnung (7) eine vorzugsweise umlaufende Speicherrinne (22) zugeordnet ist, in die die Düsenanordnung (7) im Übrigen Wasser (W) einleitet.

8. Duschvorrichtung nach einem der vorhergehenden Ansprüche, **dadurch gekennzeichnet, dass** zumindest ein Teil der Düsen der Düsenanordnung (7), insbesondere die Düsen (20) zweiter Art, im montierten Zustand gegenüber der Horizontalen (24) nach oben geneigt angeordnet ist bzw. sind.

9. Duschvorrichtung nach einem der vorhergehenden Ansprüche, **dadurch gekennzeichnet, dass** die Beleuchtungsanordnung (8) mindestens eine Lichtquelle (25, 26) aufweist, die im Randbereich (11) der Austrittsöffnung (9) angeordnet ist, vorzugsweise, dass die Lichtquelle (25, 26) entlang zumindest eines Abschnitts des Randes (10) der Austrittsöffnung (9) angeordnet ist, weiter vorzugsweise, dass die Beleuchtungsanordnung (8) ein LED-Band aufweist, das entlang zumindest eines Abschnitts des Randes (10) der Austrittsöffnung (9) angeordnet ist, und/oder, dass die Beleuchtungsanordnung (8) eine Reflektoranordnung (27) aufweist und dass das Licht der Beleuchtungsanordnung (8) von der Reflektoranordnung (27) reflektiert wird und anschließend durch die Austrittsöffnung (9) austritt, vorzugsweise, dass die Reflektoranordnung (27) einen haubenartigen Reflektor (28) aufweist, vorzugsweise, dass sich der Reflektor (28) über die gesamte Austrittsöffnung (9) erstreckt, weiter vorzugsweise, dass sich der Reflektor (28) über zumindest einen Teil des Randbereichs (11) der Austrittsöffnung (9) erstreckt.

10. Duschvorrichtung nach einem der vorhergehenden Ansprüche, **dadurch gekennzeichnet, dass** die Austrittsöffnung (9) rundlich ausgestaltet ist, vorzugsweise, dass die Austrittsöffnung (9) kreisrund ausgestaltet ist, oder, dass die Austrittsöffnung (9) elliptisch ausgestaltet ist, oder, dass die Austrittsöffnung (9) nach Art eines Langloches ausgestaltet ist, oder, dass die Austrittsöffnung (9) mehreckig ausgestaltet ist, vorzugsweise, dass die Austrittsöffnung (9) dreieckig, viereckig, fünfeckig oder sechseckig ausgestaltet ist, und/oder, dass die Austrittsöffnung (9) mehrseitig ausgestaltet ist, vorzugsweise, dass die Austrittsöffnung (9) dreiseitig, vierseitig, fünfseitig oder sechsseitig ausgestaltet ist.

11. Duschvorrichtung nach einem der vorhergehenden Ansprüche, **dadurch gekennzeichnet, dass** der Randbereich (11) zumindest abschnittsweise, vorzugsweise in dem der Austrittsöffnung (9) zugewandten Abschnitt des Randbereichs (11), trichterförmig ausgestaltet ist und dass im montierten Zustand der trichterförmige Abschnitt (29) des Randbereichs (11) sich nach unten hin verjüngend ausgestaltet ist.

12. Duschvorrichtung nach einem der vorhergehenden Ansprüche, **dadurch gekennzeichnet, dass** die Düsenanordnung (7) und/oder die Beleuchtungsanordnung (8) derart angeordnet ist bzw. sind. dass im montierten Zustand bei Aufsicht auf die Austrittsöffnung (9) die Düsenanordnung (7) bzw. die Beleuchtungsanordnung (8) durch die Anordnung im Randbereich (11) der Austrittsöffnung (9) nicht sichtbar ist bzw. sind, vorzugsweise, dass die Strukturanordnung (4) eine Blende (33) aufweist, die den Rand (10) der Austrittsöffnung (9) bereitstellt und zumindest einen Teil der Düsenanordnung (7) und/oder der Beleuchtungsanordnung (8) abdeckt, vorzugsweise, dass die Blende (33) im Wesentlichen trichterförmig oder im Wesentlichen ringförmig ist.

13. Duschvorrichtung nach einem der vorhergehenden Ansprüche, **dadurch gekennzeichnet, dass** das kleinste lichte Innenmaß (34) der Austrittsöffnung (9) mindestens 150mm, weiter vorzugsweise mindestens 200mm, weiter vorzugsweise mindestens 400mm, weiter vorzugsweise mindestens 500mm, weiter vorzugsweise mindestens 800mm beträgt.

14. Duschanordnung mit einer Duschvorrichtung (1) nach einem der vorhergehenden Ansprüche, wobei die Duschvorrichtung (1) in oder an eine Raumdecke (36) montiert ist.

15. Duschanordnung nach Anspruch 14, **dadurch gekennzeichnet, dass** das Verhältnis zwischen dem kleinsten lichten Innenmaß (34) der Austrittsöffnung (9) zu der Höhe (37) der Austrittsöffnung (9) oder der Raumdecke (36) über einem Raumboden (38) größer als 0,05, vorzugsweise größer als 0,1, weiter vorzugsweise größer als 0,2, weiter vorzugsweise größer als 0,3 ist.

## Claims

1. Shower device for creating at least one water jet pattern (2, 3) with a structural assembly (4), with a nozzle assembly (7) and with a lighting assembly (8), **wherein**
the structural assembly (4) provides an exit opening (9) for the emergence of the water (W) discharged by the nozzle assembly (7), **characterized in that** the structural assembly has an outer edge region (11) running about the edge (10) of the exit opening (9), **in that** the exit opening (9) during the shower operation is in particular only partly occupied with emerging water (W) at any given time, **in that** the nozzle assembly (7) is arranged distributed along at least a portion of the edge (10) of the exit opening (9) at the edge region (11), especially along at least a quarter of the edge (10) of the exit opening (9), and **in that** the path of the water (W) discharged by the nozzle assembly (7) during the shower operation runs each time from the edge region (11) in the direction of the exit opening (9) and then through the exit opening (9).

2. Shower device according to Claim 1, **characterized in that** the light (L) generated by the lighting assembly (8) emerges at least for a part, preferably substantially, from the exit opening (9).

3. Shower device according to one of the preceding claims, **characterized in that** the path (12, 13) of the water (W) discharged by the nozzle assembly (7) runs from several different directions from the edge region (11) to the exit opening (9), preferably to a center region (16) of the exit opening (9), further preferably in a star pattern.

4. Shower device according to one of the preceding claims, **characterized in that** the portion of area through which the water (W) discharged by the nozzle assembly (7) during the shower operation passes through the passage area (9a) of the exit opening (9) at any given time is less than 50%, preferably less than 40%, and more preferably less than 20%.

5. Shower device according to one of the preceding claims, **characterized in that** the nozzle assembly (7) comprises a first group (17) of at least two nozzles (18) of a first kind, preferably **in that** the nozzle assembly (7) comprises a second group (19) of at least two nozzles (20) of a second kind, more preferably **in that** the nozzle assembly (7) comprises a third group of at least two nozzles of a third kind, more preferably in that the nozzle (18) of the first kind is a splash jet nozzle, and/or **in that** the nozzle (20) of the second kind is a single jet nozzle, and/or **in that** the nozzle of the third kind is a splash jet nozzle or a single jet nozzle.

6. Shower device according to one of the preceding claims, **characterized in that** a valve assembly (21) is provided, with which the nozzle assembly (7) can be actuated with water (W), preferably **in that** different nozzles of the nozzle assembly (7), preferably nozzles of a different kind, are actuated in dependence on the kind of water jet pattern (2, 3), more preferably **in that** the nozzle assembly (7) is actuatable by means of the valve assembly (21) so that the water jet pattern (2, 3) produces a splash jet across at least a portion of the edge (10) of the exit opening (9) that emerges from the edge (10) of the exit opening (9), and/or produces a multitude of single jets across at least a portion of the edge (10) of the exit opening (9), whose path is a trajectory from the nozzle assembly (7) across the edge region (11) into the exit opening (9).

7. Shower device according to one of the preceding claims, **characterized in that** the nozzle assembly (7) is coordinated with a preferably encircling storage channel (22), into which the nozzle assembly (7) generally channels water (W).

8. Shower device according to one of the preceding claims, **characterized in that** at least a portion of the nozzles of the nozzle assembly (7), especially the nozzles (20) of the second kind, is/are tilted upward in the mounted condition relative to the horizontal (24).

9. Shower device according to one of the preceding claims, **characterized in that** the lighting assembly (8) comprises at least one light source (25, 26), which is arranged in the edge region (11) of the exit opening (9), preferably **in that** the light source (25, 26) is arranged along at least a segment of the edge (10) of the exit opening (9), further preferably **in that** the lighting assembly (8) has an LED ribbon which is arranged along at least a segment of the edge (10) of the exit opening (9), and/or **in that** the lighting assembly (8) has a reflector arrangement (27) and **in that** the light of the lighting assembly (8) is reflected by the reflector arrangement (27) and then emerges through the exit opening (9), preferably **in that** the reflector arrangement (27) comprises a hood-shaped reflector (28), preferably **in that** the reflector (28) extends across the entire exit opening (9), more preferably **in that** the reflector (28) extends across at least a portion of the edge region (11) of the exit opening (9).

10. Shower device according to one of the preceding claims, **characterized in that** the exit opening (9) is round in configuration, preferably **in that** the exit opening (9) is circular in configuration or **in that** the exit opening (9) is elliptical in configuration or **in that** the exit opening (9) is configured in the manner of an elongated hole or **in that** the exit opening (9) is a polygon, preferably **in that** the exit opening (9) is triangular, square, pentagonal or hexagonal, and/or **in that** the exit opening (9) is multi-sided, preferably **in that** the exit opening (9) is three-sided, four-sided, five-sided or six-sided.

11. Shower device according to one of the preceding claims, **characterized in that** the edge region (11) is funnel-shaped at least for a portion, preferably in the segment of the edge region (11) facing the exit opening (9), and **in that** in the mounted condition the funnel-shaped segment (29) of the edge region (11) tapers downward.

12. Shower device according to one of the preceding claims, **characterized in that** the nozzle assembly (7) and/or the lighting assembly (8) are/is arranged so that in the mounted condition when looking at the exit opening (9), the nozzle assembly (7) and/or the lighting assembly (8) are/is not visible due to the arrangement in the edge region (11) of the exit opening (9), preferably **in that** the structural assembly (4) comprises a cover (33), which provides the edge (10) of the exit opening (9) and which hides at least one portion of the nozzle assembly (7) and/or of the lighting assembly (8), preferably **in that** the cover (33) is substantially funnel-shaped or substantially ring-shaped.

13. Shower device according to one of the preceding claims, **characterized in that** the smallest clear internal dimension (34) of the exit opening (9) is at least 150 mm, more preferably at least 200 mm, more preferably at least 400 mm, more preferably at least 500 mm and more preferably at least 800 mm.

14. Shower assembly with a shower device (1) according to one of the preceding claims, wherein the shower device (1) is mounted in or on a ceiling (36).

15. Shower assembly according to Claim 14, **characterized in that** the ratio between the smallest clear internal dimension (34) of the exit opening (9) and the height (37) of the exit opening (9) or the ceiling (36) above a floor (38) is greater than 0.05, preferably greater than 0.1, more preferably greater than 0.2, more preferably greater than 0.3.

## Revendications

1. Dispositif de douche servant à produire au moins un motif de jet d'eau (2, 3), comprenant un ensemble structural (4), un ensemble de buses (7) et un ensemble d'éclairage (8),
dans lequel l'ensemble structural (4) fournit une ouverture de sortie (9) pour la sortie de l'eau (W) distribuée par l'ensemble de buses (7), **caractérisé en ce que** l'ensemble structural comprend une région de bord extérieure (11) périphérique autour du bord (10) de l'ouverture de sortie (9), **en ce que** pendant le fonctionnement de la douche, l'ouverture de sortie (9) n'est, à tout instant, occupée en particulier que partiellement par l'eau sortante (W), **en ce que** l'ensemble de buses (7) est disposé de manière répartie le long d'au moins une partie du bord (10) de l'ouverture de sortie (9), en particulier sur au moins un quart du bord (10) de l'ouverture de sortie (9), au niveau de la région de bord (11), et **en ce que** pendant le fonctionnement de la douche, le trajet de l'eau (W) distribuée par l'ensemble de buses (7) s'étend respectivement à partir de la région de bord (11) en direction de l'ouverture de sortie (9) et ensuite à travers l'ouverture de sortie (9).

2. Dispositif de douche selon la revendication 1, **caractérisé en ce que** la lumière (L) produite par l'ensemble d'éclairage (8) sort au moins en partie, de préférence sensiblement, de l'ouverture de sortie (9).

3. Dispositif de douche selon l'une des revendications précédentes, **caractérisé en ce que** le trajet (12, 13) de l'eau (W) distribuée par l'ensemble de buses (7) s'étend à partir de plusieurs directions différentes de la région de bord (11) à l'ouverture de sortie (9), de préférence vers une région médiane (16) de l'ouverture de sortie (9), mieux encore en forme d'étoile.

4. Dispositif de douche selon l'une des revendications précédentes, **caractérisé en ce que** la proportion de surface sur laquelle l'eau (W) distribuée par l'ensemble de buses (7) pendant le fonctionnement de la douche traverse la surface de passage (9a) de l'ouverture de sortie (9) est, à chaque instant, inférieure à 50 %, de préférence inférieure à 40 %, mieux encore inférieure à 20 %.

5. Dispositif de douche selon l'une des revendications précédentes, **caractérisé en ce que** l'ensemble de buses (7) comprend un premier groupe (17) constitué d'au moins deux buses (18) d'un premier type, de préférence **en ce que** l'ensemble de buses (7) comprend un deuxième groupe (19) constitué d'au moins deux buses (20) d'un deuxième type, mieux encore **en ce que** l'ensemble de buses (7) comprend un troisième groupe constitué d'au moins deux buses d'un troisième type, mieux encore **en ce que** la buse (18) du premier type est une buse à jet lame d'eau, et/ou **en ce que** la buse (20) du deuxième type est une buse à jet individuel, et/ou **en ce que** la buse du troisième type est une buse à jet lame d'eau ou une buse à jet individuel.

6. Dispositif de douche selon l'une des revendications précédentes, **caractérisé en ce qu'**un ensemble soupape (21) est prévu, à l'aide duquel l'ensemble de buses (7) peut être commandé par de l'eau (W), de préférence **en ce qu'**en fonction du type du motif de jet d'eau (2, 3), différentes buses de l'ensemble de buses (7), de préférence des buses de types différents, sont commandées, mieux encore **en ce que** l'ensemble de buses (7) peut être commandé au moyen de l'ensemble soupape (21) de telle sorte que le motif de jet d'eau (2, 3) produise, sur au moins une partie du bord (10) de l'ouverture de sortie (9), un jet lame d'eau qui part du bord (10) de l'ouverture de sortie (9), et/ou produise, sur au moins une partie du bord (10) de l'ouverture de sortie (9), une pluralité de jets individuels dont le trajet est une trajectoire à partir de l'ensemble de buses (7) sur la région de bord (11) jusque dans l'ouverture de sortie (9).

7. Dispositif de douche selon l'une des revendications précédentes, **caractérisé en ce qu'**un canal accumulateur (22) de préférence périphérique est associé à l'ensemble de buses (7), canal accumulateur dans lequel l'ensemble de buses (7) introduit par ailleurs de l'eau (W).

8. Dispositif de douche selon l'une des revendications précédentes, **caractérisé en ce qu'**au moins une partie des buses de l'ensemble de buses (7), en particulier les buses (20) du deuxième type sont, à l'état monté, disposées de manière inclinée vers le haut par rapport à l'horizontale (24).

9. Dispositif de douche selon l'une des revendications précédentes, **caractérisé en ce que** l'ensemble d'éclairage (8) comprend au moins une source de lumière (25, 26) qui est disposée dans la région de bord (11) de l'ouverture de sortie (9), de préférence en ce que la source de lumière (25, 26) est disposée le long d'au moins une partie du bord (10) de l'ouverture de sortie (9), mieux encore **en ce que** l'ensemble d'éclairage (8) comprend un ruban de LED qui est disposé le long d'au moins une partie du bord (10) de l'ouverture de sortie (9), et/ou **en ce que** l'ensemble d'éclairage (8) comprend un ensemble réflecteur (27) et **en ce que** la lumière de l'ensemble d'éclairage (8) est réfléchie par l'ensemble réflecteur (27) et sort ensuite à travers l'ouverture de sortie (9), de préférence **en ce que** l'ensemble réflecteur (27) comprend un réflecteur (28) en forme de calotte, de préférence **en ce que** le réflecteur (28) s'étend sur toute l'ouverture de sortie (9), mieux encore **en ce que** le réflecteur (28) s'étend sur au moins une partie de la région de bord (11) de l'ouverture de sortie (9).

10. Dispositif de douche selon l'une des revendications précédentes, **caractérisé en ce que** l'ouverture de sortie (9) est configurée de manière arrondie, de préférence **en ce que** l'ouverture de sortie (9) est configurée de manière circulaire, ou **en ce que** l'ouverture de sortie (9) est configurée de manière elliptique, ou **en ce que** l'ouverture de sortie (9) est configurée à la manière d'un trou oblong, ou **en ce que** l'ouverture de sortie (9) est configurée de manière polygonale, de préférence **en ce que** l'ouverture de sortie (9) est configurée de manière de manière triangulaire, quadrangulaire, pentagonale ou hexagonale, et/ou **en ce que** l'ouverture de sortie (9) est configurée de manière à présenter plusieurs côtés, de préférence **en ce que** l'ouverture de sortie (9) est configurée de manière à présenter trois côtés, quatre côtés, cinq côtés ou six côtés.

11. Dispositif de douche selon l'une des revendications précédentes, **caractérisé en ce que** la région de bord (11) est configurée en forme d'entonnoir au moins dans certaines parties, de préférence dans la partie de la région de bord (11) tournée vers l'ouverture de sortie (9), et **en ce qu'**à l'état monté, la partie (29) en forme d'entonnoir de la région de bord (11) est configurée de manière à se rétrécir vers le bas.

12. Dispositif de douche selon l'une des revendications précédentes, **caractérisé en ce que** l'ensemble de buses (7) et/ou l'ensemble d'éclairage (8) est ou sont disposé (s) de telle sorte qu'à l'état monté, lorsque l'on considère l'ouverture de sortie (9), l'ensemble de buses (7) ou l'ensemble d'éclairage (8) n'est pas visible du fait de l'agencement dans la région de bord (11) de l'ouverture de sortie (9), de préférence **en ce que** l'ensemble structural (4) comprend un cache (33) qui fournit le bord (10) de l'ouverture de sortie (9) et recouvre au moins une partie de l'ensemble de buses (7) et/ou de l'ensemble d'éclairage (8), de préférence **en ce que** le cache (33) est sensiblement en forme d'entonnoir ou sensiblement annulaire.

13. Dispositif de douche selon l'une des revendications précédentes, **caractérisé en ce que** la plus petite dimension intérieure libre (34) de l'ouverture de sortie (9) est d'au moins 150 mm, mieux encore d'au moins 200 mm, mieux encore d'au moins 400 mm, mieux encore d'au moins 500 mm, mieux encore d'au moins 800 mm.

14. Ensemble douche comprenant un dispositif de douche (1) selon l'une des revendications précédentes, dans lequel le dispositif de douche (1) est monté dans ou sur un plafond (36).

15. Ensemble douche selon la revendication 14, **caractérisé en ce que** le rapport de la plus petite dimension intérieure libre (34) de l'ouverture de sortie (9) à la hauteur (37) de l'ouverture de sortie (9) ou du plafond (36) au-dessus d'un sol (38) est supérieur à 0,05, de préférence supérieur à 0,1, mieux encore supérieur à 0,2, mieux encore supérieur à 0,3.
